# EUROPÄISCHE PATENTSCHRIFT

(11) **EP 2 552 558 B1**
(45) Veröffentlichungstag und Bekanntmachung des Hinweises auf die Patenterteilung: **09.03.2016**
(21) Anmeldenummer: 11723226.4
(22) Anmeldetag: 29.03.2011
(51) Int. Cl.: A63C 5/00, A63C 5/12, A63C 5/03

(54) **SPIEL- ODER GLEITSPORTGERÄT MIT MINDESTENS ZWEI LAGEN, JEDES MIT FELDERN MIT UNTERSCHIEDLICHER FASERORIENTIERUNG**
LEISURE OR SLIDING SPORT APPARATUS WITH AT LEAST TWO LAYERS, EACH HAVING FIELDS WITH FIBERS ORIENTED IN DIFFERENT DIRECTIONS
ACCESSOIRE DE JEU OU SPORT DE GLISSE AVEC AU MOINS DEUX COUCHES, CHACUNE COMPRENANT DES CHAMPS AYANT DES FIBRES AVEC DES ORIENTATIONS DIFFÉRENTES

(30) Priorität: 30.03.2010 DE 202010000504 U
(43) Veröffentlichungstag der Anmeldung: 06.02.2013
(73) Patentinhaber: Kaufmann, Jörg, Dr., 95652 Waldsassen (DE); Pässler, Erik, 09484 Oberwiesenthal (DE)
(72) Erfinder: KROLL, Lothar, 01324 Dresden (DE); ROSSOL, Jerome, 09126 Chemnitz (DE); KAUFMANN, Jörg, Dr., 95652 Waldsassen (DE); PÄSSLER, Erik, 09484 Oberwiesenthal (DE)
(74) Vertreter: Rumrich, Gabriele
(86) Internationale Anmeldenummer: PCT/DE2011/075055
(87) Internationale Veröffentlichungsnummer: WO 2011/120516

(56) Entgegenhaltungen:
- WO-A1-2004/060503
- DE-A1-102007 055 532
- DE-U1- 20 218 405
- FR-A1- 2 546 413
- US-A1- 2008 238 013

## Beschreibung

Die Erfindung betrifft ein Spiel- oder Sportgerät, insbesondere Gleitsportgerät, wie Snowboard, Ski, Kite-Board, Surfboard, Skateboard oder Wakeboard nach dem Oberbegriff des ersten Patentanspruchs, welches aus einem mehrlagigen Faserverbundsystem von Lagen aus faserverstärktem Kunststoffmaterial gebildet wird.

Im Bereich der Spiel- und Sportgeräte werden mit zunehmender Tendenz Gleitsportgeräte verwendet, die einerseits unter unterschiedlichen Einsatz- und Belastungsbedingungen für den professionellen Verwender ebenso wie für den Freizeitsportler richtungsabhängige Eigenschaften bei Einleitung unterschiedlicher Belastungsmomente und ein- oder mehrachsiger Spannungszustände aufweisen sollen, um in Abhängigkeit von der jeweiligen, sich kurzzeitig ändernden Einsatzsituation optimale Gleit- und Führungseigenschaften, wie auch vermindertes Sturz- und Verletzungsrisiko für den Verwender, aufzuweisen.

Um bei Snowboards das Verkanten zu verhindern, ist es aus der WO 03/086554 A1 bekannt, Stahlkanten durch Kunststoffkanten zu ersetzen, wobei hierdurch jedoch die Fahreigenschaften des Snowboards auf der Piste und auf verfestigtem Untergrund beeinträchtigt werden. Ein derartiges Verkanten tritt insbesondere beim sogenannten Sliden auf, bei dem der Sportler beispielsweise mit einer 90°-Drehung auf einen Geländer-Handlauf und dergleichen springt und dann entlang desselben gleitet, wobei sich die Snowboardlängsachse senkrecht in Laufrichtung des Geländers befindet. Hierbei besteht die Schwierigkeit darin, die Balance zu halten und darauf zu achten, dass der Körperschwerpunkt stets über dem Snowboard-Mittelpunkt liegt. Weicht die Lage des Körperschwerpunktes des Sportlers von dieser Position ab, kann es zum Verkanten kommen. Im Snowboardsport werden die Teilbereiche "Race", "Freeride" und "Freestyle" unterschieden. Jeder dieser Bereiche benötigt speziell an das entsprechende Einsatzgebiet abgestimmte Eigenschaften des Snowboards. Im Bereich des "Freestyles" sind die Hauptanwendungen das Springen über Schanzen, das Fahren in Halfpipes sowie das Rutschen "Sliden" auf Geländern oder dergleichen verhältnismäßig schmalen, schienenartigen Untergründen, in denen das Snowboard quer zu seiner Hauptachse (Längsachse) entlang dieser Struktur gleitet.

Aus der DE 31 13 360 A1 ist ein bahnförmiges Material für die Lauffläche eines Skis bekannt, dass anisotrope Eigenschaften auf Grund unterschiedlicher physikalischer Eigenschaften wie Dichte und Härte, Struktur oder Polarität des Materials, zwischen einer mittleren Zone und den beiderseitigen Randzonen aufweist.

Aus der US 2002/0195780 A1 ist ein Snowboard bekannt, das entlang seiner Längsachse unterschiedliche Querschnittskonfigurationen aufweist, wobei im mittleren Bereich des Snowboards dieses einen rechteckförmigen Querschnitt besitzt, hingegen in Richtung der beiden Enden einen zunehmend kegelstumpfförmigen Querschnitt aufweist, so dass gegenüberliegende Randbereiche nicht nur eine zunehmende Breite besitzen, sondern sich auf diese Weise auch eine verringerte Auflagefläche des unbelasteten Snowboards zum festen Untergrund ergibt.

In der DE 196 04 016 A1 wird ein Snowboard-Aufbau offenbart, wobei beiderseits einer Kernplatte faserverstärkte Harzschichten gebildet sind, wobei die Fasern der abfolgenden, faserverstärkten Harzschichten in jeweils gegenläufigen, aber zur Längsachse des Snowboards symmetrischen Winkeln, angeordnet sind. Als Fasermaterialien können vorzugsweise Glasfasern, Kohlenstofffasern oder Fasern aus aromatischem Polyamid eingesetzt werden.

In der Druckschrift DE 198 10 035 A1 wird ein Gleitbrett beschrieben, in welches ein längliches, dünnes Kernelement integriert ist, dass eine Spitze, ein Ende und ein Paar sich gegenüberliegender Kanten sowie eine Längsachse, die sich in einer Richtung Spitze-Ende erstreckt, eine Querachse die sich in einer Richtung Kante-Kante rechtwinklig zur Längsachse erstreckt, und eine Normalachse, die rechtwinklig zu der Längsachse und zu der Querachse ist, aufweist. Das Kernelement besteht aus mindestens zwei anisotropen Strukturen, die vertikal laminiert sind, wobei die mechanische Eigenschaft der ersten anisotropen Struktur aus Druckfestigkeit, Drucksteifheit, Druckschwellfestigkeit, Druckkriechfestigkeit, Zugfestigkeit, Zugsteifheit, Zugschwellfestigkeit und Zugkriechfestigkeit ausgewählt ist. Der Kernbereich kann dabei anisotrope Strukturen mit unterschiedlichen Orientierungsrichtungen aufweisen, die für unterschiedliche Belastungsrichtungen ausgelegt sind. Der Kernbereich wird dabei aus Segmenten aus Balsaholz gebildet und wird sandwichartig von Verstärkungslagen aus Glasfaserwerkstoff eingefasst.

Diese vorgenannten konstruktiven Ausführungen werden den sehr hohen wechselnden Beanspruchungen jedoch nicht gerecht.

Aus DE 102007055532 A1 ist ein gattungsgemäßes Spiel- oder Sportgerät bekannt, das einen verbesserten Aufbau seiner Lagen aus faserverstärktem Kunststoffmaterial derart aufweist, dass eine gezielte Verformungen in Abhängigkeit von eingeleiteten Beanspruchungen, insbesondere von ein- oder mehrachsigen Biegemomenten möglich ist. Diese Aufgabe wird bei einem Spiel- oder Sportgerät der eingangs genannten Art dadurch gelöst, dass das Faserverbundsystem zumindest eine Lage mit einer Mehrfeldanordnung mit vorbestimmter Faserorientierung in zumindest zwei Feldern der Mehrfeldanordnung aufweist. Vorzugsweise ist die Mehrfeldanordnung eine Vierfeldanordnung und im Wesentlichen Punkt- oder achssymmetrisch ausgebildet, wobei im Bezug auf eine Längs- und/oder Querachse des Spiel- oder Sportgerätes, insbesondere Gleitsportgerätes wie Snowboard, benachbarte Felder achssymmetrisch und diagonal angeordnete Felder punktsymmetrisch sind.

Nachteilig an dieser Lösung ist, dass durch die Ausgestaltung der Mehrfeldanordnung kein Kraftfluss zwischen den einzelnen Feldern stattfinden kann. Dies lässt sich dadurch begründen, dass in den Randzonen zwischen den jeweiligen Feldern nur Matrixmaterial zur Übertragung des Kraftflusses dienen kann. Bei höheren Belastungen genügt die hierdurch ausgebildete Festigkeit des Mehrschichtverbundes nicht aus, so dass ein entsprechendes Gleitsportgerät an den Fügezonen zwischen den Feldern versagt.

Aufgabe der Erfindung ist es, ein Spiel- oder Sportgerät, insbesondere Gleitsportgerät, wie Snowboard, Ski, Kite-Board, Surfboard, Skateboard oder Wakeboard zu entwickeln, bei welchem durch die Ausbildung eines anisotropen Mehrschichtverbundes in Kombination mit Eigenspannungen bzw. anderen, eingeleiteten Beanspruchungen wie ein- oder mehrachsigen Biegebeanspruchungen, ein definiertes Verformungsverhalten des mehrlagigen Faserverbundsystems erzielt wird, welches hohen wechselnden Beanspruchungen standhält und hervorragende Gleiteigenschaften aufweist.

Diese Aufgabe wird durch die kennzeichnenden Merkmale des ersten Patentanspruchs gelöst. Vorteilhafte Ausgestaltungen ergeben sich aus den Unteransprüchen.

Das Spiel- oder Sportgerät, insbesondere Gleitsportgerät wie Snowboard, Ski, Kiteboard, Wakeboard, Surfboard, Skateboard mit zwei endseitigen Bereichen Nose und Tail und einem sich dazwischen erstreckenden Bereich besteht aus einem mehrlagigen Faserverbundsystem von Lagen aus faserverstärktem Kunststoffmaterial, mit einer Längsachse und einer Querachse, deren Schnittpunkt einen Lagenmittelpunkt bilden, und zumindest zwei Lagen des Faserverbundsystems mit einer Mehrfeldanordnung mit anisotropen Materialeigenschaften in Feldern der Mehrfeldanordnung aufweist, wobei die mindestens zwei Lagen zumindest im mittleren Bereich des Sportgerätes in Felder mit unterschiedlichen Faserorientierungen durch wenigstens eine Teilungslinie unterteilt sind derart, dass der Verlauf der Teilungslinien der mindestens zwei übereinander angeordneten Lagen unterschiedlich ist, so dass sich Felder mit unterschiedlichen Faserorientierungen der übereinander angeordneten Lagen überlappen. Bevorzugt ist in Richtung zur Längsachse und in Richtung zur Querachse jeweils mindestens eine Teilungslinie vorgesehen, so dass sich die Teilungslinien in wenigstens einem Punkt treffen, der in Bezug auf die Längsachse und die Querachse von dem Lagenmittelpunkt beabstandet ist. Durch den erfindungsgemäßen Lagenaufbau werden bei Belastung des Sportgerätes ungewöhnliche Verformungseffekte erzielt. Bei einem geschnittenen Schwung (Carving-Schwung) wird das Snowboard bedingt durch das Aufkanten und die Taillierung (Sidecut-Radius) einer Biegebelastung ausgesetzt, welche neben der resultierenden Durchbiegung eine leichte Wölbung (belagseitige Konkavität) des Sportgerätes verursacht. Dadurch wird der Aufkantwinkel zwischen Board und Untergrund derart verändert, dass der Kantengriff beim Carving-Schwung wesentlich erhöht wird.

Beim sogenannten "Sliden" gleitet der Fahrer mit dem Sportgerät über schienen- bzw. geländerartige Hindernisse (Rails), welche aus metallischen Werkstoffen bestehen. Dabei kommt es zwischen dem metallischen Untergrund und der Stahlkante des Sportgerätes zu Reibungseffekten, die den Verschleiß und die Beschädigung der Stahlkante bewirken. Verschlissene und beschädigte Kanten stellen wiederum ein Sicherheitsrisiko beim Fahren auf der Piste dar und haben negativen Einfluss auf die Fahreigenschaften sowie den Fahrkomfort. Des Weiteren besteht die Gefahr, dass die Stahlkante des Snowboards in den metallischen Geländerlauf einschneidet und die Gleitbewegung abrupt unterbrochen wird. Das Sturzrisiko sowie der Verschleiß der Stahlkante werden durch den erfindungsgemäßen Lagenaufbau wesentlich verringert. Die Biegebelastung beim sogenannten Boardslide, welche sich durch das Gewicht des Fahrers einstellt, erzeugt eine leichte belagseitige Konvexität des Snowboards, wodurch die Stahlkanten vom Untergrund abgehoben werden. Durch die Verbesserung der Fahreigenschaften auf der Piste und die Verschleißverminderung sowie die Verringerung des Sturzrisikos beim Sliden ist diese Erfindung mit einem Qualitätssprung für Gleitsportgeräte verbunden.

Bevorzugt verläuft bei wenigstens zwei Lagen zwischen den Feldern der Mehrfeldanordnung in Richtung zur Längsachse wenigstens eine erste Teilungslinie in einem ersten Abstand zur Längsachse und in Richtung zur Querachse wenigstens eine zweite Teilungslinie in einem zweiten Abstand zur Querachse, wobei der erste Abstand und der zweite Anstand bei den beiden Lagen unterschiedlich ist und sich dadurch die Überlappung ergibt. Vorteilhafter Weise sind die zur Längsachse verlaufenden Teilungslinien und/oder die in Richtung zur Querachse verlaufenden Teilungslinien zueinander fluchtend oder zueinander versetzt angeordnet.

Die Mehrfeldanordnung weist mindestens zwei, bevorzugt vier Felder (A, B, C, D) mit einer Faserorientierung von Verstärkungsfasern auf, wobei die Faserorientierung in Bezug auf die Längsachse in einem Winkel geneigt ist und wobei in Bezug auf die Längsachse nebeneinander angeordnete Felder und hintereinander angeordnete Felder eine zueinander entgegen gesetzte Neigung der Faserorientierung aufweisen. In Bezug auf die Längsachse weisen nebeneinander angeordnete Felder (A) und (C) sowie (B) und (D) und hintereinander angeordnete Felder (A) und (B) sowie (C) und (D) insbesondere eine zueinander spiegelbildliche Neigung der Faserorientierung auf. Weiterhin ist die Faserorientierung von Verstärkungsfasern in diagonal einander gegenüberliegenden Feldern im Wesentlichen bevorzugt identisch oder gleichartig. Die Mehrfeldanordnung besitzt vorteilhafter Weise Felder (A, B, C, D) mit Verstärkungsfasern in vorbestimmter Faserorientierung als unidirektionales Gelege, unidirektionales Gewebe, Tailored-Fiber-Placement-Halbzeugen, Biotex-Halbzeugen und/oder ähnlichen textiltechnisch verarbeiteten Halbzeugen. Dabei ist jeweils eine oder mehrere Lagen an der Oberseite der Kernlage und eine oder mehrere Lagen an der Unterseite der Kernlage bevorzugt spiegelbildlich bezogen auf die Kernlage angeordnet. Die Anzahl der Lagen beiderseits der Kernlage kann gleich oder voneinander verschieden sein.

Bevorzugt sind über einer Kernlage mehrere (insbesondere vier) obere Lagen und unter der Kernlage jeweils mehrere (insbesondere vier) untere Lagen angeordnet derart
- dass sich in einem den Lagenmittelpunkt überspannenden mittleren Überlappungsbereich alle Felder A, B, C, D der jeweils oberen Lagen und der jeweils unteren Lagen überlappen und
- dass sich entlang der Längsachse die Felder A und B mit den Feldern C und D in zwei sich an den mittleren Überlappungsbereich anschließenden und sich längs erstreckenden Überlappungsbereichen überlappen und
- dass sich entlang der Querachse die Felder A und C mit den Feldern B und D in zwei sich an den mittleren Überlappungsbereich anschließenden und sich quer erstreckenden Überlappungsbereichen überlappen.

Die Faserorientierung von Verstärkungsfasern liegt bevorzugt im Bereich von ±50° zu einer Hauptachse des Spiel- oder Sportgerätes, insbesondere zur Längsachse desselben. Vorteilhafter Weise sind die Verstärkungsfasern in eine polymere Matrix eingebettet.

Mindestens zwei Lagen des Sportgerätes weisen die erfindungsgemäße Ausbildung auf und sind symmetrisch, asymmetrisch und/oder andersartig hinsichtlich ihrer Faserorientierung der Verstärkungsfasern in der Mehrfeldanordnung zu zumindest einer der anderen Lagen und/oder zum Kern ausgebildet.

Die Mehrfeldanordnung ist vorteilhafter Weise symmetrisch oder asymmetrisch zu der Längsachse und/oder der Querachse in einer Lage gestaltet.

Es ist weiterhin möglich, in das Spiel- oder Sportgerät mindestens ein aktives Element, insbesondere Piezokeramik, Formgedächtnislegierung und/oder rheologische Flüssigkeit zur Unterstützung der anisotropen Materialeigenschaften des Faserverbundsystems in oder zwischen eine oder mehrere Lagen zu integrieren, welches auch mit einem passiven Element, z. B. einem Steuerelement, kombiniert werden kann. Zum Beispiel können eine Mehrzahl von aktiven Elementen, insbesondere Folien mit zumindest je einem piezoelektrischen Aktor, entlang von Längskanten des Spiel- oder Sportgerätes angeordnet werden.

Die hier offenbarte Erfindung fügt zwischen den aus DE 102007 055 532 A1 bekannten deformationsaktiven Mehrfelderzonen (DA-)Zonen erfindungsgemäß Überlappungszonen ein, welche einen Kraftfluss zwischen den aus DE 10 2007 055 532 A1 bekannten Feldern ermöglichen und welche erst gewährleisten, dass das Gleitsportgerät den hohen wechselnden Beanspruchungen standhält. Zur Ausbildung der Überlappungszonen wird der aus DE 10 2007 055 532 A1 bekannte Symmetriepunkt der Mehrfeldanordnung, der gleichzeitig Mittelpunkt des Gleitsportgerätes ist, in mindestens einer Lagen des Mehrschichtverbundes derart verschoben, so dass der Symmetriepunkt ungleich dem Mittelpunktes des Gleitsportgerätes ist. Folglich weisen die Mehrfeldzonen in mindestens einer Lage des Gleitsportgerätes nicht mehr die gleiche Größe auf. Die hierdurch erzeugte Überlappung der übereinander liegenden Zonen führt zur Ausbildung der für die Festigkeit notwendigen Überlappungszonen.

Vorzugsweise sind in der jeweiligen DA-Zone, insbesondere Vierfeldanordnung oder in zumindest einem Teilbereich eines Feldes die Verstärkungsfasern in einer vorbestimmten Faserorientierung angeordnet, wobei die Fasern vorzugsweise unter einem Winkel von ± 30° ± 15° zu einer Hauptachse, insbesondere der Längsachse des Spiel- oder Sportgerätes angeordnet sind und diese Faserorientierung, gespiegelt an einer der Hauptachsen, wie z. B. einer Längs-, Querachse oder einer weiteren durch den neuen Symmetriepunkt verlaufende Achsen des Spiel- oder Sportgerätes, in einem benachbarten Feld der Mehrfeldanordnung exakt bzw. mit einem Differenzbetrag von ±15° wiederkehren.

Vorteilhafter Weise ist beiderseits eines Kernes eine Mehrzahl von Lagen aus faserverstärktem Kunststoffmaterial angeordnet, wobei beiderseits des Kernes jeweils zumindest eine Lage den erfindungsgemäßen Aufbau besitzt, wobei auch eine den Kern enthaltende Kernebene des Spiel- oder Sportgerätes eine Symmetrieebene bildet, und zwar im Hinblick auf die Faserorientierung der Verstärkungsfasen in der Mehrfeldanordnung einerseits des Kernmaterials, die in der zumindest einen weiteren Lage andererseits des Kernmaterials symmetrisch oder spiegelsymmetrisch wiederkehrt. Auf diese Weise werden sehr ausgeglichene Verformungseigenschaften über den Querschnitt des Spiel- oder Sportgerätes, insbesondere Snowboards, realisiert und ein besonders stabiles Fahr- und Verformungsverhalten garantiert. Weitere, bevorzugte Ausgestaltungen des erfindungsgemäßen Spiel- oder Sportgerätes sind in den übrigen Unteransprüchen dargelegt.

Durch die gezielte Ausbildung von mindestens einer Überlappungszone, insbesondere eingerichtet durch einen bestimmten Versatz der übereinander angeordneten Lagen durch die außermittige Teilung in einzelne Bereiche mit unterschiedlichen Faserorientierungen von mindestens einer Lage wird eine verbesserte Festigkeit und somit Langlebigkeit des erfindungsgemäßen Gleitsportgerätes sichergestellt.

Weitere Einzelheiten, Vorteile und Merkmale der Erfindung werden noch deutlicher aus der nachfolgenden Erläuterung bevorzugter Ausführungsbeispiele derselben in Verbindung mit den beigefügten Zeichnungen, die jeweils schematisch den Erfindungsgegenstand anhand bevorzugter Ausführungsbeispiele weiter verdeutlichen.

Es zeigen:
- Fig. 1: eine schematische Darstellung eines Snowboards unter Aufspreizung seiner Lagen als mehrlagiges Faserverbundsystem und unter Darstellung der Mehrfeldanordnung mit einer vorbestimmten Faserorientierung von Verstärkungsfasern in jedem der Felder, in einer ersten Variante,
- Fig. 2: eine schematische Draufsicht der Faserorientierungen der Felder der sich überlappenden Lagen 2.1 bis 2.4 eines Snowboards mit Lagenaufbau gem. Figur 1,
- Fig. 3: eine schematische Darstellung eines Snowboards unter Aufspreizung seiner Lagen als mehrlagiges Faserverbundsystem und unter Darstellung der Mehrfeldanordnung mit einer vorbestimmten Faserorientierung von Verstärkungsfasern in jedem der Felder,
- Fig. 4: eine schematische Darstellung eines Snowboards unter Aufspreizung seiner Lagen als mehrlagiges Faserverbundsystem und unter Darstellung der Mehrfeldanordnung mit einer vorbestimmten Faserorientierung von Verstärkungsfasern in jedem der Felder,
- Fig. 5: eine Lage aus faserverstärktem Kunststoffmaterial nach einem weiteren Ausführungsbeispiel der Erfindung,
- Fig. 6: eine Lage aus faserverstärktem Kunststoffmaterial nach einem weiteren Ausführungsbeispiel der Erfindung,
- Fig. 7: eine Lage aus faserverstärktem Kunststoffmaterial nach einem weiteren Ausführungsbeispiel der Erfindung,
- Fig. 8: eine Lage aus faserverstärktem Kunststoffmaterial nach einem weiteren Ausführungsbeispiel der Erfindung,
- Fig. 9: eine Lage aus faserverstärktem Kunststoffmaterial nach einem weiteren Ausführungsbeispiel der Erfindung,
- Fig. 10: eine Lage aus faserverstärktem Kunststoffmaterial nach einem weiteren Ausführungsbeispiel der Erfindung,
- Fig. 11: eine Lage aus faserverstärktem Kunststoffmaterial nach einem weiteren Ausführungsbeispiel der Erfindung,
- Fig. 12: eine Lage aus faserverstärktem Kunststoffmaterial nach einem weiteren Ausführungsbeispiel der Erfindung,
- Fig. 13: eine Lage aus faserverstärktem Kunststoffmaterial nach einem weiteren Ausführungsbeispiel der Erfindung,
- Fig. 14: eine Lage aus faserverstärktem Kunststoffmaterial nach einem weiteren Ausführungsbeispiel der Erfindung,
- Fig. 15: eine Lage aus faserverstärktem Kunststoffmaterial nach einem weiteren Ausführungsbeispiel der Erfindung,
- Fig. 16: eine Lage aus faserverstärktem Kunststoffmaterial nach einem weiteren Ausführungsbeispiel der Erfindung,
- Fig. 17: ein Snowboard mit einer in Richtung zum Boden konkaven Krümmung,
- Fig. 18: ein Snowboard mit einer in Richtung zum Boden konvexen Krümmung,
- Fig. 19 bis 22: die Darstellung von vier Lagen 2.4 bis 2.1 (von oben nach unten) mit jeweils nur einer Teilung, die zu einem Schichtaufbau 2 miteinender verbunden werden,
- Fig. 23: die Darstellung der Überlappung des Schichtaufbaus 2.

Die Figuren 1, 3 und 4 zeigen Ausführungsbeispiele des erfindungsgemäßen Sportgerätes in der Explosionsdarstellung. Es besteht aus einer Kernlage 10 und Lagen oberhalb (2.1 bis 24), die einen oberen Schichtaufbau 2 bilden sowie Lagen unterhalb (2-1' bis 24') dieser Kernlage 10, die einen unteren Schichtaufbau 2' bilden. Jede Lage weist dabei einen vorderen Bereich 3, einen hinteren Bereich 4 und ein dazwischen befindliches Mittelteil M auf. Wenigstens eine Lage, vorzugsweise aber vier Lagen 2.1 bis 2.4 und 2.1' bis 2.4' sind gemäß der Figuren 1, 3, 4 - zumindest im Mittelbereich M - durch Teilungslinien T1 und T2 in vier Bereiche/Felder A bis D geteilt, wobei sich die Teilungslinien T1 und T2 in wenigstens einem Punkt P oder in mehreren Punkten P treffen. Diese Punkte P sind vom Schnittpunkt Q der Hauptachsen 5 und 7 um den Betrag L1 in Querrichtung bzw. L2 in Längsrichtung beabstandet. Die Lagen oberhalb (2.1 bis 2.4) und die Lagen unterhalb (2.1' bis 2.4') der Kernlage 10 bestehen vorzugsweise aus faserverstärktem Kunststoffmaterial, wobei die Verstärkungsfasern 9 innerhalb der Felder A bis D in Bezug zu einer der Hauptachsen 5 oder 7 um einen gewissen Winkel α bzw. β geneigt sind. Diagonal gegenüberliegende Felder A und D bzw. B und C weisen dabei eine ähnliche Neigung auf. Der Lagenaufbau ist derart, dass wenigstens eine Teilungslinie T1 oder T2 einer Lage zu wenigstens einer Teilungslinie T1 oder T2 einer darüber oder darunter befindlichen Lage versetzt angeordnet ist. Dadurch ergeben sich Überlappungsbereiche, welche einen Kraftfluss zwischen den einzelnen Bereichen A bis D und den Lagen untereinander ermöglichen und somit die für den Einsatz notwendige Festigkeit gewährleisten. Es ist gemäß Figur 1 in jeder Lage eine Teilungslinie T1 in Längsrichtung und zwei zueinander versetzte Teilungslinien T2 in Querrichtung vorgesehen.

Die beiden mittleren Lagen 2.2 und 2.3 weisen einen im Wesentlichen identischen Aufbau auf und sind lediglich sind zueinander um die Längsachse 5 und die Querachse 7 gespiegelt. Analog weisen die beiden äußeren Lagen 2.1, 2.4 einen identischen Aufbau auf und sind ebenfalls diametral zueinander gespiegelt. Die Lagen 2.1' bis 2.4' entsprechen im Wesentlichen den Lagen 2.1 bis 2.4. Figur 1 zeigt in schematischer Ansicht ein Snowboard 1 als ein Beispiel eines erfindungsgemäßen Spiel- oder Sportgerätes, wobei eine solche Darstellung auch einer Lage des Snowboards 1 wie aus faserverstärktem Kunststoffmaterial entspricht. Das Snowboard 1 insgesamt weist also ein mehrlagiges Faserverbundsystem, bestehend aus mehreren oberen Lagen 2.1 bis 2.4 und unteren Lagen 2.1' bis 2.4' aus faserverstärktem Kunststoffmaterial auf. Ein solches Snowboard 1 besitzt zumindest zwei Lagen 2 (hier vier untere und vier obere Lagen) aus faserverstärktem Kunststoffmaterial, die eine Mehrfeldanordnung aus hier beispielsweise 4 Feldern A-D aufweist. Im Bereich von Nose 3 und Tail 4 können entsprechende Bereiche E und F bzw. G und H mit dem gleichen Lagenaufbau wie die angrenzenden Bereiche A-D ausgebildet sein, dies ist jedoch nicht zwingend, vielmehr können dort auch unidirektional (z. B. parallel zu einer Längsachse 5 des Snowboards ausgerichtete Fasern (ungeteilt) angeordnet sein, oder es können diese Bereiche in sonstiger Weise ausgebildet sein. Im vorliegenden Ausführungsbeispiel wird eine Mehrfeldanordnung im Bereich M mittels der vier Felder A-D gebildet, wobei die Felder jeweils eine zur Längsachse 5 bzw. Querachse 7 asymmetrische Faserorientierung von Verstärkungsfasern 9 aufweisen. Es ist in Längsrichtung eine erste Teilung T1 und in Querrichtung eine zweite Teilung T2 zwischen den Feldern A bis D vorhanden. Die erste Teilung T1 ist in einem ersten Abstand L1 zur Längsachse 5 und die zweite Teilung T2 in einem zweiten Abstand L2 zur Querachse 7 angeordnet, so dass die Teilungen in einem oder mehreren Punkten P aneinandergrenzen, der/die unterschiedlich und somit asymmetrisch zum Mittelpunkt Q ist/sind, an welchem sich Längsachse 5 und Querachse 7 schneiden. Dabei sind mindestens zwei Lagen des Snowboards 1 oder mehr (gem. Figur 1 vier Lagen) vorzugsweise mit gegensätzlich gespiegelter oder gleichartiger Anordnung oberhalb und unterhalb einer Kernlage 10 angeordnet und bevorzugt mit einer Vierfeldanordnung zwischen Nose 3 und Tail 4 versehen, wobei jedes Feld dieser Vierfeldanordnung und damit auch jede dieser faserverstärkten Lagen 2 anisotrope Materialeigenschaften aufweist. Jedes Feld A bis D jeder Mehrfeldanordnung 6 ist durch unidirektional angeordnete Verstärkungsfasern, insbesondere Glas- oder Kohlefasern, oder auch Bambus-, Aramid- oder Steinfasern (Basalt) - auch Mischformen sind möglich - gebildet, die vorzugsweise in einem Winkelbreich von ca. ±30° (bis z. B. ±50°) zur Snowboardlängsachse 5 geneigt angeordnet sind, was durch die Schraffuren angedeutet wird und wobei entlang der Längsachse 5 bzw. der Querachse 7 des Snowboards 1 bzw. einer Lage 2 desselben die einzelnen Felder- A bis D mit ihrer entsprechenden Faserorientierung im Bereich der Längs- bzw. Querachse 5, 7 einander überlappend durchdringen, um einen stabilen Materialverbund und hohe Festigkeitswerte in jeder Lage 2.1 bis 2.4 und 2.2' bis 2.4' des Snowboards 1 zu erreichen. Alternativ ist es auch möglich, in abfolgenden Lagen (vgl. Fig. 1) die Felder A und C mit jeweils unterschiedlich zu der vorangegangenen Lage 2 mit der ersten T1 und zweiten Teilung T2 zu unterteilen, so dass jeweils aneinander angrenzende übereinanderliegende Lagen 2.1 bis 2.4 bzw. 2.1' bis 2.4' einen gewissen Versatz ihrer ersten Teilung T1 und ihrer zweiten Teilung T2 zu ihren Längsachsen 7 und ihren Querachsen 5 aufweisen, wobei dieser Versatz jeweils auch in entgegen gesetzter Richtung, bezogen auf eine "Null-Lage" (Kernlage 10), in abfolgenden Lagen wechselnd ausgeführt sein kann. Dadurch treffen die Teilungslinien T2, T2 wiederum in Punkten P aneinander, die immer beabstandet vom Lagenmittelpunkt Q sind, wodurch sich bei übereinander liegenden gespiegelten Lagen Überlappungsbereiche der Felder ergeben, die einen Verstärkungseffekt erzielen.

Vorzugsweise ist zumindest jeweils eine Lage 2.1 bis 2.4 oberhalb einer Kernlage 10 und 2.1' bis 2.4' unterhalb dieser Kernlage 10 in der vorgenannten Vierfeldanordnung mit jeweils gespiegelter oder gleichartiger Orientierung der Verstärkungsfasern 9 angeordnet, um ein gewünschtes Wölbungsverhalten des Snowboards zu erzielen. Vorzugsweise ist, wie Fig. 1 zeigt, jede der beiderseits des Kernes 10 in entweder gleicher oder unterschiedlicher Anzahl angeordneten Lagen (hier gleiche Anzahl, jeweils 4) mit einer solchen Mehrfach-Anisotropiestruktur (Felder A bis D) ausgebildet, wodurch erreicht wird, dass bei Einleitung eines einachsigen Biegespannungszustandes, wie dies beim Gleiten mit dem Snowboard auf einer Schiene oder einem Handlauf geschieht, das Gleitsportgerät die benötigte Festigkeit aufweist. Vorzugsweise weisen die einzelnen Lagen 2.1 bis 2.4 bzw. 2.1' bis 2.4' eine Stärke von ca. 0,05 bis 0,4 mm auf, während die Kernlage 10 eine Stärke von ca. 2 bis 8 mm besitzt und entweder in üblicher Weise, z. B. aus einem Wabenkern (z. B. aus Aluminium, Papier oder Kunststoff), Holz oder Kunststoff bzw. einer Kombination dieser oder aber ebenfalls unter Einrichtung von den Feldern A bis D der Lagen 2.1 bis 2.4 bzw. 2.1' bis 2.4' entsprechender Einrichtung der Verbindung anisotroper Eigenschaften ausgebildet sein kann.

Es ist auch möglich beiderseits des Kernes bzw. der Kernlage 10 eine unterschiedliche Anzahl von Lagen anzuordnen bzw. Lagen unterschiedlicher Dicke zu verwenden. Obwohl ein Winkel von ca. ± 30° ± 15° der Verstärkungsfasern 9 in Richtung zur Längsachse 5 bevorzugt wird, kann dieser Winkel in einem Bereich von -50° bis +50° variiert werden und die jeweiligen Lagen 2 können auch unterschiedliche Winkel der Verstärkungsfasern 9 aufweisen. Anstelle eines empfohlenen unidirektionalen Geleges in den einzelnen Feldern A bis D können aber auch andere faserverstärkte Halbzeuge mit anisotropen Materialeigenschaften verwendet werden, um den Feldern bzw. der Mehrfeldanordnung 6 und gesamten Lage aniosotrope Materialeigenschaften zu verleihen.
Gemäß Figur 1 überlappt von der Lage 2.1
- das Feld A mit dem darüberliegenden Feld B der Lage 2.2,
- das Feld C mit dem darüberliegenden Feld A der Lage 2.2,
- das Feld D mit den darüberliegenden Feldern B und C der Lage 2.2.
Es überlappt von der Lage 2. 2 :
- das Feld A mit dem darüberliegenden Feld C der Lage 2.3,
- das Feld B mit den darüberliegenden Feldern C und D der Lage 2.3
Es überlappt von der Lage 2. 3 :
- das Feld B mit dem darüberliegenden Feld A der Lage 2.4,
- das Feld C mit den darüberliegenden Feldern A und B der Lage 2.4 und
- das Feld D mit dem darüberliegenden Feld B der Lage 2.4.
Daraus ergibt sich in der Draufsicht der vier Lagen 2.1 bis 2.4 ein im Wesentlichen kreuzförmiger Überlappungsbereich der Felder A bis D, der sich beidseitig zur Längsachse 5 und beidseitig zur Querachse 7 erstreckt.

Aus Figur 2 ist eine schematische Draufsicht der Faserorientierungen des gem. Figur 1 über der Kernlage 10 angeordneten Schichtaufbaus 2 der Felder A bis D der Lagen 2.1 bis 2.4 dargestellt, wobei diese Faserorientierungen auch der unter der Kernlage 10 angeordnetem Schichtaufbau 2' der entspricht. Es ist ersichtlich, dass beidseitig zur Längsachse 5 bis zu einem Abstand L1 und beidseitig zur Querachse 7 bis zu einem Abstand L2 sich überlappende Faserorientierungen aufgrund der Überlappungsbereiche der übereinander angeordneten Lagen 2.1 bis 2.4 bzw. 2.1' bis 2.4' (gemäß Figur 1) vorhanden sind. Die Bereiche der Felder A, B, C, D, die sich nicht mit anderen Bereichen der übereinander angeordneten Lagen überlappen, weisen einen im Wesentlichen gleichen Faserverlauf auf.

Die Fig. 3 und Fig. 4 verdeutlichen nochmals die Vierfeldanordnung, wobei vier oberhalb der Kernlage 10 vorgesehene Lagen 2.1 bis 2.4 (die einen Schichtaufbau 2 ergeben) und vier unterhalb der Kernlage 10 vorgesehene Lagen 2.1' bis 2.4' (die einen Schichtaufbau 2' ergeben) und die jeweils mit in vier Felder A, B, C, D durch eine erste (Längs-) Teilung T1 im Abstand zur der Längsachse 5 und eine zweite (Quer-) Teilung T2 im Abstand zur Querachse 7 asymmetrisch unterteilt sind und die vier Teile A bis D unterschiedlich orientierte Verstärkungsfasern 9 aufweisen. Die Schichtaufbauten 2 und 2' sind im Wesentlichen gleich gestaltet. Es ist gemäß Figur 3 in jeder Lage eine Teilungslinie T1 in Längsrichtung und eine Teilungslinie in Querrichtung vorgesehen, die sich jeweils in einem Punkt P schneiden, der beabstandet zum Lagenmittelpunkt Q ist. In Figur 4 sind in jeder Lage zwei zueinander versetzte und in Längsrichtung verlaufende Teilungslinien T1 und eine Teilungslinie T2 in Querrichtung vorgesehen, die sich in Punkten P treffen. Die Orientierung der Verstärkungsfasern 9 oberhalb und unterhalb der Kernlage 10 ist jeweils entgegengesetzt spiegelsymmetrisch, d. h. z. B. die Verstärkungsfasern im Feld A der oberen Lagen 2.1 bis 2.4 oberhalb der Kernlage 10 verlaufen unter einem ersten 30° -Winkel α zur Längsachse 5 des Snowboards 1, während die Verstärkungsfasern 9 in dem Feld A der unteren Lagen 2.1' bis 2.4' unterhalb der Kernlage 10 unter einem Winkel von 180° bezogen auf die Längsachse 5 gedreht erneut unter einem Winkel β von ca. 30° zur Längsachse 5 des Snowboards verlaufen oder eine Abweichung von ±15° aufweisen. Des Weiteren ist eine Anordnung der oberen Lagen 2.1 bis 2.4 und der unteren Lagen 2.1' bis 2.4' aus der Fig. 3 und der Fig. 4 möglich, wobei entweder die Lagen 2.1 bis 2.4 oberhalb des Kernes 10 aus der Fig. 3 mit den Lagen 2.1' bis 2.4' unterhalb des Kernes 10 aus der Fig. 4 oder umgekehrt kombiniert werden. Es können in einzelnen Lagen auch jeweils unterschiedliche Orientierungen bzw. Winkel α, β (s. auch Figur 4) hinsichtlich des Verlaufes der Verstärkungsfasern und zur Längsachse des Snowboards 1 gewählt werden. In Abhängigkeit von der Stärke der Ausbildung der gewünschten Verformungseffekte können auch von der Zusammenordnung von vier Feldern abweichende Querfeldkonfigurationen gewählt werden, z. B. unter Ausbildung von zwei einander im Achsenmittelpunkt Q berührenden und sich in Richtung der gegenüberliegenden Enden jeweils erweiternden konischen Bereiche mit Verstärkungsfasern oder unter Einsatz der Verstärkungsfasern nur in den außerhalb des Konus freibleibenden Randbereichen.

Die Figuren. 5 bis 16 verdeutlichen eine Ausführungsform einer hier beispielsweisen Lage 2.1 des Snowboards 1 mit Feldern A bis D, Teilungslinien T1, T2, die sich in einem Punkt P schneiden, der vom Lagenmittelpunkt Q, in dem sich Längsachse 5 und Querachse 7 schneiden, beabstandet ist. Dies könnte auch jede andere Lage sein. Dabei sind die jeweils in Fig. 5 bis 16 weiß dargestellten Bereiche nicht unbedingt faserfrei, sondern z. B. mit Fasern in unidirektionaler Axialanordnung (parallel zur Längsachse 5 des Snowboards 1 bzw. der Lage 2.1) versehen sind. Die freibleibenden Flächen in diesen Ausführungsbeispielen bezeichnen nur die Bereiche, in denen eine praktisch beliebige Ausbildung hinsichtlich der Anordnung von Verstärkungsfasern getroffen werden kann.

In Figur 5 sind die Bereiche A bis D durch jeweils dreieckförmige Bereiche von den beiden Enden her verkleinert sind. Demgegenüber sind in Fig. 6 die axialen Ausdehnungen der Vierfeldanordnung begrenzt.

Fig. 7 verdeutlicht, dass es ausreicht, wenn Teilbereiche der Flächen A bis D in der Mehrfeldanordnung 6 (hier Vierfeldanordnung) mit der eingangs erläuterten Faserorientierung (im Wesentlichen im Winkelbereich von ca. ±30° ±15° zur Längsachse) versehen sind. In den in Fig. 7 weiß dargestellten Bereichen können z. B. axial angeordnete Verstärkungsfasern parallel zur Längsachse 5 angeordnet sein oder diese Bereiche können in sonstiger Weise aus verstärkten Kunstharzlagen bestehen.

Fig. 8 zeigt eine Ausführungsform einer Lage 2.1, bei der der axiale Mittelbereich der Lage (parallel zur Längsachse 5) frei von der geneigten Verstärkungsfaser-Anordnung bleibt.

Fig. 9 zeigt eine Anordnung der Verstärkungsfasern 9 ähnlich wie Fig. 8 jedoch unter Aussparung der jeweiligen Endbereiche der Felder A-D, von der Faserorientierung nach dem eingangs erläuterten prinzipiellen Aufbau der Ausführungsbeispiele nach der vorliegenden Erfindung.

Fig. 10 entspricht dem Aufbau einer Lage 2.1 nach Fig. 7 hinsichtlich der Ausbildung von Endbereichen des Snowboards 1 nach Fig. 6 (verkürzte Vierfeldanordnung 6). In den hier nicht mit Fasern versehenen, weißen Bereichen, können z. B. die Fasern in axialer Orientierung angeordnet sein oder es können auch andere Verbundstrukturen im Hinblick auf bestimmte Festigkeitserfordernisse oder gewünschte Eigenschaften des Snowboards gewählt werden.

Die Ausführungsform nach Fig. 11 ist praktisch ähnlich einer Kombination der Ausführungsformen nach den Fig. 8 und Fig. 5. Im Übrigen gelten die obigen Erläuterungen entsprechend. Das weitere Ausführungsbeispiel nach Fig. 12 verdeutlicht, dass die Mehrfeldanordnung 6, insbesondere Vierfeldanordnung, auch Teilbereiche unterschiedlicher Größe aufweisen kann und überdies im Hinblick auf die Längs- oder Quersymmetrie auch verschoben sein kann, wie aus der unterschiedlichen Größe der mit den Verstärkungsfasern 9 in geneigter Anordnung versehenen Teilbereiche in Bezug auf die Querachse 7 verdeutlicht ist. Die Bereiche A und B einerseits und die Bereiche C und D andererseits weisen zueinander abgerundete Seitenbereiche auf. Auf diese Weise können dem Snowboard 1 besondere lokale Eigenschaften im Hinblick auf Besonderheiten der Krafteinleitung oder Verwendung des Snowboards verliehen werden. Es ist selbstverständlich möglich, die vorbeschriebenen Ausführungsformen in einem Snowboard auch zu kombinieren, um gezielte Verformungseigenschaften im Kantenbereich der Längskanten 11 zu erhalten. Während die Mehrfeldanordnung 6 mit den Feldern A bis D in Fig. 12 in der bisherigen Weise wie bei den obigen Ausführungsbeispielen bezeichnet ist, sind die Teilbereiche, d. h. hier die aktiv an der gewünschten Verformung beteiligten und mit entsprechend geneigter Anordnung der Verstärkungsfasern versehenen Teilbereiche jeweils mit A' bis D' bezeichnet.

Fig. 13 zeigt ein Ausführungsbeispiel ähnlich demjenigen in Fig. 12 im Hinblick auf die Ausbildung von Teilbereichen A bis D (als effektive Mehrfeldanordnung), wobei diese auch hier asymmetrisch zur Querachse 7 ausgebildet sind.

Fig. 14 verdeutlicht eine Ausbildung einer Lage 2.1 mit sichelförmigen Teilbereichen A' bis D' der Felder A bis D, die ebenfalls im Hinblick auf die Anordnung vorbestimmt orientierter Verstärkungsfasern 9 den gewünschten Verformungen im Bereich der Längskanten 11 mit Schwerpunkt im Bereich der Querachse 7 unter Einleitung eines einachsigen Biegespannungszustandes genügen können.

Die Fig. 15, und 16 zeigen weitere Modifikationen der Ausbildung von Lagen 2.1, wobei auch hier die Möglichkeit besteht, anstelle des in den Feldern A bis D empfohlenen bzw. zumindest in Teilflächen vorgesehenen unidirektionalen Geleges auch andere Faserhalbzeuge mit anisotropen Materialeigenschaften zu verwenden.

Durch die unterschiedliche Wahl der Lagen können die Eigenschaften des Snowboards im Hinblick auf ein gewünschtes "Anheben" der Kanten beim "Gleiten" auf einem Handlauf oder einer Schiene im weiten Rahmen variiert und eingestellt werden.

In Figur 17 wird ein Snowboard 1 gezeigt, bei welchem in Richtung zum Boden, d. h. der Belagseite, eine konkave Krümmung vorhanden ist, welche beispielsweise durch einen Carving-Schwung (s. Seite 4) erzielt wird.

Fig. 18 zeigt ein Snowboard 1 mit einer in Richtung zum Boden, d. h. der Belagseite konvexen Krümmung, die beim Sliden hervorgerufen wird (s. Seite 4), Dadurch, dass die sich überlappenden Bereiche übereinanderliegender Felder unterschiedliche Faserorientierungen aufweisen, ergibt sich eine Verstärkung im mittleren Bereich in Längs- und Querrichtung, wodurch besonders gute Durchbiegungen des Snowboards realisiert werden können, die bisher nicht möglich waren, wodurch die Fahreigenschaften erheblich verbessert werden.

In den Figuren 19 bis 22 sind einzelne Lagen 2.4 bis 2.1 dargestellt, die zu einem Schichtaufbau 2 gemäß Figur 23 miteinander verbunden werden und jeweils nur eine Teilungslinie T1 in Längsrichtung oder T2 in Querrichtung besitzen. Die Lagen 2.4 (Figur 19) und 2.1 (Figur 22) weisen zueinander um die Längsachse 5 gespiegelte Teilungslinien T1 auf, die jeweils von der Längsachse 5 und damit vom Lagenmittelpunkt Q beabstandet sind. Die Lagen 2.2 (Figur 20) und 2.3 (Figur 21) weisen zueinander um die Querachse 7 gespiegelte Teilungslinien T2 auf, die jeweils von der Querachse 5 und vom Lagenmittelpunkt Q beabstandet sind.

Dadurch ergibt sich gemäß Figur 23 ein schraffiert dargestellter Überlappungsbereich des aus den Lagen 2.1 bis 2.4 gebildeten Schichtaufbaus 2, der sich beidseitig zur Längsachse 5 und zur Querachse 7 erstreckt.

Die Erfindung ist nicht auf die Anwendung bei Snowboards beschränkt, sondern lässt sich in entsprechender Weise für Ski, Kiteboard, Wakeboard, Skateboard, Surfboard oder andere Sport- und Spieleinrichtungen mit einem Schichtaufbau anwenden.

## Patentansprüche

1. Spiel- oder Sportgerät, insbesondere Gleitsportgerät wie Snowboard, Ski, Kiteboard, Wakeboard, Surfboard, Skateboard mit zwei endseitigen Bereichen Nose (3) und Tail (4) und einem sich dazwischen erstreckenden Bereich (M), wobei das Spiel- und Sportgerät aus einem mehrlagigen Faserverbundsystem von Lagen aus faserverstärktem Kunststoffmaterial, mit einer Längsachse (5) und einer Querachse (7), deren Schnittpunkt einen Lagenmittelpunkt (Q) bilden, besteht, und Lagen des Faserverbundsystems mit einer Mehrfeldanordnung (6) mit anisotropen Materialeigenschaften in Feldern der Mehrfeldanordnung (6) aufweist, **dadurch gekennzeichnet, dass** über einer Kernlage (10) mindestens zwei obere Lagen einen oberen Schichtaufbau (2) und unter der Kernlage (10) mindestens zwei untere Lagen einen unteren Schichtaufbau 2') bilden und dass die Lagen zumindest im Bereich (M) in Felder mit unterschiedlichen Faserorientierungen durch wenigstens eine Teilungslinie in jeder Lage unterteilt sind derart, dass der Verlauf der Teilungslinien der übereinander angeordneten Lagen unterschiedlich ist derart,
dass sich übereinanderliegende Felder des oberen Schichtaufbaus mit unterschiedlichen Faserorientierungen zumindest bereichsweise
und
übereinanderliegende Lagen des unteren Schichtaufbaus mit unterschiedlichen Faserorientierungen zumindest bereichsweise
wie folgt überlappen:
- in einem den Mittelpunkt (Q) überspannenden mittleren Überlappungsbereich,
- in zwei sich an den mittleren Überlappungsbereich anschließenden und sich längs erstreckenden Überlappungsbereichen,
- in zwei sich an den mittleren Überlappungsbereich anschließenden und sich quer erstreckenden Überlappungsbereichen.

2. Spiel- oder Sportgerät nach Anspruch 1, **dadurch gekennzeichnet, dass** die mindestens zwei Lagen zumindest im Bereich (M) in Felder mit unterschiedlichen Faserorientierungen durch wenigstens zwei Teilungslinien (T1, T2,...) unterteilt sind derart, dass sich die Teilungslinien (T1, T2, ...) in wenigstens einem Punkt (P) treffen, der in Bezug auf die Längsachse (5) und die Querachse (7) von dem Lagenmittelpunkt (Q) beabstandet ist und wobei der Verlauf der Teilungslinien (T1, T2...) der mindestens zwei übereinander angeordneten Lagen unterschiedlich ist, so dass sich Felder mit unterschiedlichen Faserorientierungen zumindest bereichsweise überlappen.

3. Spiel- oder Sportgerät nach Anspruch 1 oder 2, **dadurch gekennzeichnet, dass** zwischen den Feldern der Mehrfeldanordnung im Bereich (M) in Richtung zur Längsachse (5) wenigstens eine erste Teilungslinie (T1) in einem ersten Abstand (L1) zur Längsachse (5) verläuft und dass in Richtung zur Querachse (7) wenigstens eine zweite Teilungslinie (T2) in einem zweiten Abstand (L2) zur Querachse (7) verläuft.

4. Spiel- oder Sportgerät nach einem der Ansprüche 1 bis 3, **dadurch gekennzeichnet, dass** die in Richtung zur Längsachse (5) verlaufenden Teilungslinien und/oder die in Richtung zur Querachse (7) verlaufenden Teilungslinien zueinander fluchten oder zueinander versetzt angeordnet sind.

5. Spiel- oder Sportgerät nach einem der Ansprüche 1 bis 4, **dadurch gekennzeichnet, dass** die Mehrfeldanordnung (6) im Bereich (M) mindestens vier Felder (A, B, C, D) mit einer Faserorientierung von Verstärkungsfasern (9) aufweist, wobei die Faserorientierung in Bezug auf die Längsachse in einem Winkel geneigt ist und wobei in Bezug auf die Längsachse (5) nebeneinander angeordnete Felder und hintereinander angeordnete Felder eine zueinander entgegen gesetzte Neigung der Faserorientierung aufweisen.

6. Spiel- oder Sportgerät nach einem der Ansprüche 1 bis 5, **dadurch gekennzeichnet, dass** in Bezug auf die Längsachse (5) nebeneinander angeordnete Felder (A) und (C) sowie (B) und (D) und hintereinander angeordnete Felder (A) und (B) sowie (C) und (D) eine zueinander spiegelbildliche Neigung der Faserorientierung aufweisen.

7. Spiel- oder Sportgerät nach einem der Ansprüche 1 bis 6, **dadurch gekennzeichnet, dass** die Faserorientierung von Verstärkungsfasern (9) in diagonal einander gegenüberliegenden Feldern im Wesentlichen identisch oder gleichartig ist.

8. Spiel- oder Sportgerät nach einem der Ansprüche 1 bis 7, **dadurch gekennzeichnet, dass** die Mehrfeldanordnung (6) Felder (A, B, C, D) mit Verstärkungsfasern (9) in vorbestimmter Faserorientierung als unidirektionales Gelege, unidirektionales Gewebe, Tailored-Fiber-Placement-Halbzeugen, Biotex-Halbzeugen und/oder ähnlichen textiltechnisch verarbeiteten Halbzeuge aufweist.

9. Spiel- oder Sportgerät nach der Ansprüche 1 bis 8, **dadurch gekennzeichnet, dass** die Anzahl der Lagen des oberen Schichtaufbau (2) an der Oberseite der Kernlage (10) und die Anzahl der Lagen des unteren Schichtaufbau (2') an der Unterseite der Kernlage (10) gleich oder voneinander verschieden ist.

10. Spiel- oder Sportgerät nach einem der Ansprüche 1 bis 9, **dadurch gekennzeichnet, dass** über einer Kernlage (10) vierobere Lagen (2.1 bis 2.4) einen oberen Schichtaufbau (2) und unter der Kernlage (10) vieruntere Lagen (2.1' bis 2.4') einen unteren Schichtaufbau 2') bilden derart,
- dass sich in einem den Mittelpunkt (Q) überspannenden mittleren Überlappungsbereich alle Felder A, B, C, D der vier oberen Lagen (2.1 bis 2.4) des oberen Schichtaufbaus (2) und alle Felder A, B, C, D der vier unteren Lagen (2.1' bis 2.4) des unteren Schichtaufbaus (2') überlappen,
- dass sich entlang der Längsachse die Felder A und B mit den Feldern C und D in zwei sich an den mittleren Überlappungsbereich anschließenden und sich längs erstreckenden Überlappungsbereichen überlappen und
- dass sich entlang der Querachse die Felder A und C mit den Feldern B und D in zwei sich an den mittleren Überlappungsbereich anschließenden und sich quer erstreckenden Überlappungsbereichen überlappen.

11. Spiel- oder Sportgerät nach einem der Ansprüche 1 bis 10, **gekennzeichnet durch** eine Faserorientierung von Verstärkungsfasern (9) im Bereich von ±50° zu einer Hauptachse des Spiel- oder Sportgerätes, insbesondere zu einer Längsachse (5) desselben.

12. Spiel- oder Sportgerät nach einem der Ansprüche 1 bis 11, **dadurch gekennzeichnet, dass** die Verstärkungsfasern in eine polymere Matrix eingebettet sind.

## Claims

1. A leisure or sport device, in particular a sliding sport device such as a snowboard, ski, kite board, wakeboard, surfboard, or skateboard having two end regions nose (3) and tail (4) and a region (M) extending in between, wherein the leisure and sport device consists of a multilayer fiber composite system of layers made of fiber-reinforced plastic material, having a longitudinal axis (5) and a transverse axis (7), the intersection of which forms a layer center point (Q), and layers of the fiber composite system have a multi-area arrangement (6) having anisotropic material properties in areas of the multi-area arrangement (6), **characterized in that** at least two upper layers form an upper layer structure (2) above a core layer (10) and at least two lower layers form a lower layer structure (2') below the core layer (10), and the layers, at least in the region (M), are divided into areas having different fiber orientations by at least one dividing line in each layer such that the profile of the division lines of the layers arranged one on top of another differs such that
areas of the upper layer structure located one on top of another having different fiber orientations at least regionally overlap and
layers of the lower layer structure located one on top of another having different fiber orientations at least regionally overlap as follows:
- in a middle overlap region spanning the center point (Q),
- in two overlap regions which adjoin the middle overlap region and extend longitudinally,
- in two overlap regions which adjoin the middle overlap region and extend transversely.

2. The leisure or sport device according to Claim 1, **characterized in that** the at least two layers, at least in the region (M), are divided into areas having different fiber orientations by at least two dividing lines (T1, T2,...) such that the dividing lines (T1, T2,...) meet in at least one point (P), which is spaced apart from the layer center point (Q) in relation to the longitudinal axis (5) and the transverse axis (7), and wherein the profile of the dividing lines (T1, T2,...) of the at least two layers arranged one on top of another differs so that areas having different fiber orientations at least regionally overlap.

3. The leisure or sport device according to Claim 1 or 2, **characterized in that** at least one first dividing line (T1) extends at a first distance (L1) in relation to the longitudinal axis (5) between the areas of the multi-area arrangement in the region (M) in the direction of the longitudinal axis (5), and at least one second dividing line (T2) extends at a second distance (L2) in relation to the transverse axis (7) in the direction of the transverse axis (7).

4. The leisure or sport device according to any one of Claims 1 to 3, **characterized in that** the dividing lines extending in the direction of the longitudinal axis (5) and/or the dividing lines extending in the direction of the transverse axis (7) are arranged aligned with one another or offset from one another.

5. The leisure or sport device according to any one of Claims 1 to 4, **characterized in that** the multi-area arrangement (6) has a fiber orientation of reinforcement fibers (9) in the region (M) of at least four areas (A, B, C, D), wherein the fiber orientation is inclined at an angle in relation to the longitudinal axis, and wherein areas arranged adjacent to one another with respect to the longitudinal axis (5) and areas arranged one behind another have an inclination of the fiber orientation opposed to one another.

6. The leisure or sport device according to any one of Claims 1 to 5, **characterized in that** areas (A) and (C) and also (B) and (D), which are arranged adjacent to one another with respect to the longitudinal axis (5), and areas (A) and (B) and also (C) and (D), which are arranged one behind another, have a mirror image inclination of the fiber orientation in relation to one another.

7. The leisure or sport device according to any one of Claims 1 to 6, **characterized in that** the fiber orientation of reinforcement fibers (9) in areas diagonally opposite to one another is essentially identical or equivalent.

8. The leisure or sport device according to any one of Claims 1 to 7, **characterized in that** the multi-area arrangement (6) has areas (A, B, C, D) having reinforcement fibers (9) in predetermined fiber orientation as a unidirectional scrim, unidirectional woven fabric, tailored fiber placement semifinished products, biotex semifinished products, and/or similar semifinished products which can be processed in textile technology.

9. The leisure or sport device according to any one of Claims 1 to 8, **characterized in that** the number of the layers of the upper layer structure (2) on the upper side of the core layer (10) and the number of the layers of the lower layer structure (2') on the lower side of the core layer (10) are equal to or different from one another.

10. The leisure or sport device according to any one of Claims 1 to 9, **characterized in that** four upper layers (2.1 to 2.4) form an upper layer structure (2) above a core layer (10), and four lower layers (2.1' to 2.4') form a lower layer structure (2') below the core layer (10) such that
- in a middle overlap region, which spans the center point (Q), all areas A, B, C, D of the four upper layers (2.1 to 2.4) of the upper layer structure (2) and all areas A, B, C, D of the four lower layers (2.1' to 2.4') of the lower layer structure (2') overlap,
- the areas A and B overlap with the areas C and D along the longitudinal axis in two overlap regions, which adjoin the middle overlap region and extend longitudinally, and
- the areas A and C overlap with the areas B and D along the transverse axis in two overlap regions, which adjoin the middle overlap region and extend transversely.

11. The leisure or sport device according to any one of Claims 1 to 10, **characterized by** a fiber orientation of reinforcement fibers (9) in the range of ±50° in relation to a main axis of the leisure or sport device, in particular in relation to a longitudinal axis (5) thereof.

12. The leisure or sport device according to any one of Claims 1 to 11, **characterized in that** the reinforcement fibers are embedded in a polymer matrix.

## Revendications

1. Équipement de jeu ou de sport, en particulier équipement de sport de glisse tel qu'un snowboard, un ski, un kiteboard, un wakeboard, un surf, une planche à roulettes, avec deux parties d'extrémité nommées nez (3) et queue (4) et une partie (M) s'étendant entre elles, lequel équipement de jeu et de sport se compose d'un système de composite armé de fibres en plusieurs couches en matière synthétique armée de fibres, avec un axe longitudinal (5) et un axe transversal (7) dont l'intersection forme un point central des couches (Q), et présente des couches du système composite armé de fibres avec une disposition en plusieurs zones (6) ayant des propriétés de matériau anisotropes dans des zones de la dispositions en plusieurs zones (6), **caractérisé en ce que** par-dessus une couche de noyau (10), au moins deux couches supérieures forment une structure stratifiée supérieure (2) et en-dessous de la couche de noyau (10), au moins deux couches inférieurs forment une structure stratifiée inférieure (2') et **en ce que** les couches sont divisées au moins dans la partie (M) en zones d'orientation différente des fibres par au moins une ligne de partage dans chaque couche, de telle sorte que le tracé des lignes de partage des couches disposées les unes par-dessus les autres soit différent,
**en ce que** des zones de la structure stratifiée supérieure se trouvant les unes par-dessus les autres se chevauchent au moins en partie avec des orientations des fibres différentes et des couches de la structure stratifiée inférieure se trouvant les unes par-dessus les autres se chevauchent au moins en partie avec des orientations des fibres différentes, de la manière suivante :
- dans une partie de chevauchement centrale couvrant le point central (Q),
- dans deux parties de chevauchement qui font suite à la partie de chevauchement centrale et qui s'étendent longitudinalement,
- dans deux parties de chevauchement qui font suite à la partie de chevauchement centrale et qui s'étendent transversalement.

2. Équipement de jeu ou de sport selon la revendication 1, **caractérisé en ce que** les au moins deux couches sont partagées au moins dans la partie (M) en zones ayant des orientations des fibres différentes par au moins deux lignes de partage (T1, T2...), de telle manière que les lignes de partage (T1, T2...) se rencontrent en au moins un point (P) qui est espacé du point central des couches (Q) par rapport à l'axe longitudinal (5) et à l'axe transversal (7), et dans lequel le tracé des lignes de partage (T1, T2...) des au moins deux couches disposées l'une par-dessus l'autre est différent, de sorte que des zones ayant des orientations des fibres différentes se chevauchent au moins en partie.

3. Équipement de jeu ou de sport selon la revendication 1 ou 2, **caractérisé en ce qu'**au moins une première ligne de partage (T1) passe entre les zones des dispositions en plusieurs zones dans la partie (M) en direction de l'axe longitudinal (5) à une première distance (L1) de l'axe longitudinal (5) et **en ce qu'**au moins une deuxième ligne de partage (T2) passe en direction de l'axe transversal (7) à une deuxième distance (L2) de l'axe transversal (7).

4. Équipement de jeu ou de sport selon la revendication 1 ou 3, **caractérisé en ce que** les lignes de partage allant en direction de l'axe longitudinal (5) et/ou les lignes de partage allant en direction de l'axe transversal (7) sont alignées les unes sur les autres ou sont décalées les unes par rapport aux autres.

5. Équipement de jeu ou de sport selon la revendication 1 ou 4, **caractérisé en ce que** la disposition en plusieurs zones (6) présente dans la partie (M) au moins quatre zones (A, B, C, D) avec une orientation des fibres de renfort (9), l'orientation des fibres étant inclinée selon un angle par rapport à l'axe longitudinal et des zones disposées les unes à côté des autres par rapport à l'axe longitudinal (5) et des zones disposées les unes derrière les autres présentant une inclinaison opposée de l'orientation des fibres.

6. Équipement de jeu ou de sport selon la revendication 1 ou 5, **caractérisé en ce que** des zones (A) et (C) ainsi que (B) et (D) disposées les unes à côté des autres par rapport à l'axe longitudinal (5) et des zones (A) et (B) ainsi que (C) et (D) disposées les unes derrière les autres présentent une inclinaison symétrique en miroir de l'orientation des fibres.

7. Équipement de jeu ou de sport selon la revendication 1 ou 6, **caractérisé en ce que** l'orientation des fibres de renfort (9) dans les zones se faisant face en diagonale est sensiblement identique ou similaire.

8. Équipement de jeu ou de sport selon la revendication 1 ou 7, **caractérisé en ce que** la disposition en plusieurs zones (6) comprend des zones (A, B, C, D) avec des fibres de renfort (9) suivant une orientation des fibres prédéterminée sous la forme d'une couche unidirectionnelle, d'un textile unidirectionnel, de semi-produits de technologie TFP, de semi-produits Biotex et/ou de semi-produits textiles travaillés de façon similaire.

9. Équipement de jeu ou de sport selon la revendication 1 ou 8, **caractérisé en ce que** le nombre de couches de la structure stratifiée supérieure (2) sur la face supérieure de la couche de noyau (10) et le nombre de couches de la structure stratifiée inférieure (2') sur la face inférieure de la couche de noyau (10) sont égaux ou différents.

10. Équipement de jeu ou de sport selon la revendication 1 ou 9, **caractérisé en ce que** quatre couches supérieures (2.1 à 2.4) forment une structure stratifiée supérieure (2) par-dessus une couche de noyau (10) et quatre couches inférieures (2.1' à 2.4') forment une structure stratifiée inférieure (2') par-dessous la couche de noyau (10), de telle manière que
- dans une partie de chevauchement centrale couvrant le point central (Q), toutes les zones A, B, C, D des quatre couches supérieures (2.1 à 2.4) de la structure stratifiée supérieure (2) et toutes les zones A, B, C, D des quatre couches inférieures (2.1' à 2.4) de la structure stratifiée inférieure (2') se chevauchent,
- le long de l'axe longitudinal, les zones A et B se chevauchent avec les zones C et D dans deux parties de chevauchement se raccordant à la partie de chevauchement centrale et s'étendant longitudinalement, et
- le long de l'axe transversal les zones A et C se chevauchent avec les zones B et D dans deux parties de chevauchement se raccordant à la partie de chevauchement centrale et s'étendant transversalement.

11. Équipement de jeu ou de sport selon la revendication 1 ou 10, **caractérisé en ce que** l'orientation des fibres de renfort (9) se situe dans une plage de ±50° par rapport à un axe principal de l'équipement de jeu ou de sport, en particulier à un axe longitudinal (5) de celui-ci.

12. Équipement de jeu ou de sport selon la revendication 1 ou 11, **caractérisé en ce que** les fibres de renfort sont incluses dans une matrice de polymère.
